# EUROPÄISCHE PATENTSCHRIFT

(11) **EP 2 183 423 B1**
(45) Veröffentlichungstag und Bekanntmachung des Hinweises auf die Patenterteilung: **16.03.2011**
(21) Anmeldenummer: 08774999.0
(22) Anmeldetag: 10.07.2008
(51) Int. Cl.: D06F 39/00, D06F 39/02

(54) **VERFAHREN ZUM STEUERN EINES WASCHPROZESSES**
METHOD FOR THE CONTROL OF A WASHING PROCESS
PROCÉDÉ DE COMMANDE D'UN PROCESSUS DE LAVAGE

(30) Priorität: 25.07.2007 DE 102007034662
(43) Veröffentlichungstag der Anmeldung: 12.05.2010
(73) Patentinhaber: BSH Bosch und Siemens Hausgeräte GmbH, 81739 München (DE)
(72) Erfinder: SCHULZE, Ingo, 16341 Panketal (DE)
(86) Internationale Anmeldenummer: PCT/EP2008/059039
(87) Internationale Veröffentlichungsnummer: WO 2009/013147

(56) Entgegenhaltungen:
- EP-A- 0 666 358
- JP-A- 4 166 194
- JP-A- 5 220 292
- JP-A- 5 345 094
- US-A- 5 438 507

## Beschreibung

Die Erfindung betrifft ein Verfahren zum Steuern eines Waschprozesses in einer durch ein Programmsteuergerät steuerbaren Waschmaschine, die mit einer Waschmitteleinspüleindchtung und mit einem Sensor zum Erfassen eines Wertes für die Trübung der Waschflüssigkeit ausgestattet ist. Außerdem ist auch eine Waschmaschine zum Durchführen des Verfahrens angegeben.

Ein eingangs bezeichnetes Verfahren ist aus DE 36 03 323 A1 bekannt. Dort wird der Sensor zur Messung der Trübung der durch eine Umlaufleitung flutenden Lauge benutzt, um mittels deren Trübungswerte Prozesse bei der Wäschebehandlung zu steuern. Nähere Angaben hierzu sind in der genannten Offenbarung nicht enthalten.

Es ist aus DE 29 17 859 A1 auch ein Verfahren zum Überwachen und Steuern des Programms einer automatischen Waschmaschine bekannt, bei der die Parameter "Oberflächenspannung"_{,} "Adhäsionskraft", "elektrische Leitfähigkeit" oder "pH-Wert" der Waschflüssigkeit verarbeitet werden. Aus einem Vergleich eines Messwertes eines dieser Parameter mit einem Sollwert wird eine Programmmaßnahme abgeleitet. Auch bei einem Verfahren zur Waschmittelerkennung einer Waschmaschine nach EP 666 358 A1 wird als Parameter der Waschflüssigkeit die "elektrische Leitfähigkeit" bzw. der "elektrische Widerstand" ermittelt.

Aus WO 2006/050767 ist ein Verfahren zum Ermitteln einer Eigenschaft eines Fluids für ein Haushaltgerät bekannt. Damit soll es möglich sein, Aussagen über die Fluidtrübung sowie deren Änderung auf einfache Weise zu ermöglichen und Eigenschaften, die mit der optischen Trübung des Fluids einhergehen, daraus herzuleiten (z. B. Wasch- oder Spülmitteltyp). Wie solche Aussagen entstehen, auf welche Weise sie verarbeitet werden und welche Einflüsse sie haben, geht aus dieser Offenbarung nicht hervor.

Weitere Verfahren zum Ermitteln einer Eigenschaft eines Fluids für eine Waschmaschine sind aus JP 05 220292 A, US 5 438 507 A, JP 04 166194 A und JP 05 345094 A bekannt. Bei diesen Verfahren wird eine Fluidtrübung erfasst und davon abhängig auf die Art bzw. den Typ des verwendeten Waschmittels geschlossen. Die Fluidtrübung wird bei diesen Verfahren erfasst, nachdem das Waschmittel dem Fluid zugeführt wurde. Gemäß dieser Verfahren wird der Waschprozess in Abhängigkeit des ermittelten Waschmitteltyps gesteuert.

Der Erfindung liegt die Aufgabe zugrunde, ein eingangs beschriebenes Verfahren so einzurichten, dass in einer Waschmaschine die zufällige und unbestimmte Verwendung von unterschiedlichen Waschmitteltypen erkannt und automatisch im aufgerufenen Waschprozess berücksichtigt werden, um fehlerhafte Interpretationen über die durch Wäscheverschmutzung tatsächlich vorhandene Trübung zu vermeiden. Dabei sind unter Waschmitteltypen solche zu verstehen, die sich durch Trübungen aufgrund von eingelagerten Partikeln oder ohne solche Partikel unterscheiden. Dies sind beispielsweise pulverförmige Waschmittel (Fig. 1 und 2) einerseits und andererseits flüssige Waschmittel (Fig. 3). Pulverförmige Waschmittel unterscheiden sich außerdem noch in solche, die komplett lösliche Pulveranteile enthalten (Fig. 1), und solche, deren pulverförmige Partikel sich nicht auflösen (Fig. 2). Flüssige Waschmittel (Fig. 3) lösen sich dagegen immer vollständig auf, haben also keine unlöslichen Partikel. Sobald erkannt worden ist, welcher Waschmitteltyp verwendet wurde, soll diese Erkenntnis das gewählte Waschprogramm beeinflussen.

Erfindungsgemäß wird diese Aufgabe durch ein im Kennzeichen des Anspruches 1 beschriebenes Verfahren dadurch gelöst, dass über eine bestimmte Dauer eines Abschnitts des Waschprozesses, während dessen der Waschflüssigkeit Waschmittel zugeführt wird, der Verlauf der Trübungswerte erfasst und aufgezeichnet wird, dass aus dem aufgezeichneten Verlauf der Waschmitteltyp bestimmt wird und dass der Waschprozess in Abhängigkeit vom bestimmten Waschmitteltyp gesteuert wird.

Insbesondere zu Beginn des Waschprozesses kann nun auf einfache Weise der verwendete Waschmitteltyp ermittelt werden und das gewählte Waschprogramm im Hinblick auf diesen Waschmitteltyp modifiziert werden. Insbesondere können die während des fortlaufenden Waschprozesses ermittelten Messwerte der Trübung nun in Relation gesetzt werden zu einer durch das verwendete Waschmittel verursachten Trübung der Waschflüssigkeit.

Während nämlich Pulverwaschmittel generell eine hohe Anfangstrübung auslösen, zeigen sie im weiteren Verlauf eine im Wesentlichen abhängig von der Schmutzfracht aus der zu waschenden Wäsche leicht ansteigende, konstante oder gar abfallende Trübung. Flüssige Waschmittel hingegen verursachen anfangs eine relativ geringe Trübung, die überwiegend nur durch ggf. entstehenden Schaum bedingt ist und im weiteren Verlauf generell abhängig von der eingebrachten Schmutzmenge ansteigt. Pulverförmige Waschmittel sich noch deutlich unterscheiden untereinander dadurch, dass komplett lösliches Pulver eine sehr hohe Anfangstrübung verursacht, die (abhängig vom Löseverhalten) sehr schnell abnimmt, während Waschpulver mit unlöslichen Partikeln (z. B. bei Zeolith-Pulvern) eine vergleichsweise geringere Anfangstrübung verursachen, die mit zunehmender Ablösung partikelhaltiger Verschmutzung additiv zur Trübung aus den Pulverpartikeln (z. B. Builder aus Zeolith) bald wieder zur Höhe der Anfangstrübung anwächst.

Bliebe eine Berücksichtigung des unterschiedlichen Trübungsverhaltens der verwendeten Waschmittel unberücksichtigt, so würden Fehlinterpretationen der Trübungsmesswerte der Steuerung eine extrem falsche Aussage über die durch Wäscheverschmutzung entstehende Trübung der Waschflüssigkeit geben. Dadurch, dass die waschmittelbedingten Unterschiede erfindungsgemäß berücksichtigt werden, können solche Fehler ausgeschlossen werden.

Anhand der Zeichnung ist das erfindungsgemäße Verfahren näher erläutert. Es zeigen
- Fig. 1: ein Diagramm des Verlaufs der Trübung über die Zeit bei einem komplett löslichen Waschpulver,
- Fig. 2: ein Diagramm gemäß Fig. 1 für ein Waschpulver mit unlöslichen Zeolith- Partikeln und
- Fig. 3: ein Diagramm gemäß Fig. 1 für ein flüssiges Waschmittel.

Die Diagrammlinie PL1 in Fig. 1 zeigt im Zeitabschnitt A einen steilen Anstieg der Trübung T auf einen hohen Wert, der durch einen Sensor in einem einigermaßen turbulenten Bereich der Waschmaschine angeordnet ist, erfasst wird. In diesem am Beginn des Waschprozesses liegenden Abschnitt A wird das Waschmittel aus einer Waschmitteleinspüleinrichtung (siehe beispielsweise DE 36 03 323 A1) mittels Frischwasser dem Wäschebehandlungsraum zugeführt. B bedeutet die Auflösungsphase und zeigt für das verwendete, komplett lösliche Waschmittel fast vollständig zurück gehende Werte für die Trübung. Erst nach Einsetzen des Ablösungsprozesses für die partikelhaltige Verschmutzung der Wäsche im Abschnitt C steigen die Werte für die Trübung T wieder an. An diesen Werten hat das gelöste Waschmittel praktisch keinen Anteil; denn sein Anteil entspricht fortan nur noch dem Anfangswert zu Beginn des Abschnittes C. Daher rühren praktisch alle danach gemessenen Werte von der Verschmutzung der Wäsche her.

Der in Fig. 1 gezeigte Verlauf der Linie PL1 ist daher (auch noch mit geringen Abweichungen) typisch für alle eingesetzten Waschmittel, die vollständig in Lösung gehen. Der Anstieg der Trübung im Abschnitt C lässt sich daher nahezu allein auf eine mehr oder weniger starke Verschmutzung der Wäsche zurückführen.

Anders bei Verwendung von pulverförmigen Waschmitteln, die unlösliche Bestandteile enthalten, insbesondere solchen aus Zeolith: Der relative Anteil von löslichen Bestandteilen solcher Waschmittel ist kleiner als bei komplett löslichen Waschmitteln. Entsprechend geringer ist der Anstieg der Diagrammlinie PU der Trübung T im Abschnitt A der Fig. 2 als dem der Fig. 1. Da die relativ geringen löslichen Anteile des Waschmittels im Abschnitt B in Lösung gehen, fällt der Abfall des Trübungswertes T gering aus. Es verbleiben nämlich noch die unlöslichen Bestandteile weitgehend in der Waschflüssigkeit und tragen daher noch erheblich zur Trübung bei. Im weiteren Verlaufe (Abschnitt C) ziehen diese unlöslichen Bestandteile auf die Wäschefasern auf; denn sie sind verhältnismäßig scharfkantig und verhaken sich daher in der Wäsche. Wenn die in diesem Prozess gewaschene Wäsche nicht besonders schmutzig ist, überwiegt die Verminderung der unlöslichen Bestandteile des Waschmittels innerhalb der Waschflüssigkeit durch Aufziehen auf die Wäsche über das Ablösen von Schmutzpartikeln der Wäscheverschmutzung und deren Verteilung in der Waschflüssigkeit. Daher vermindert sich die aus den unlöslichen Bestandteilen verursachte Trübung stärker, als sich diejenige aus der Ablösung der Schmutzpartikel erhöht. Insgesamt sinken daher die Werte T für die Gesamt-Trübung leicht gegenüber dem Anfangswert im Abschnitt C.

Bei Verwendung von flüssigem Waschmittel sieht der Verlauf der Diagrammlinie FL wiederum völlig anders aus: Da flüssige Waschmittel auch im unverteilten Zustand überhaupt keine trüben Partikel enthalten, steigt die Trübung im Abschnitt A nur wenig an. Auch in der Lösungsphase, in der sich das flüssige Waschmittel in der Waschflüssigkeit verteilt, kann daher kein signifikanter Abfall der maximalen Trübung erreicht werden. Daher werden die Werte für die Trübung im Abschnitt C fast allein der Ablösung von Schmutzpartikeln von der Wäsche zuzuschreiben sein.

Die typischen Verläufe der Trübungswerte T bei unterschiedlichen eingesetzten Waschmitteln ergeben sich bereits aus den Abschnitten A und B. Um allerdings hinsichtlich aller möglichen Verläufe sicher zu sein, wird die Beobachtung des Verlaufs immer gleich lange dauern müssen, nämlich für die Dauer D. Diese Dauer ist so bemessen, dass auch der längste Lösungsprozess eines jemals eingesetzten Waschmittels bis zu seinem Ende beobachtet werden kann. Das Ende dieser Dauer D fällt im vorliegenden Beispiel, bei dem das in Fig. 1 voraussetzungsgemäß verwendete Waschmittel nach Ende des Abschnittes B erst gelöst ist, mit dem Ende des Abschnitts B zusammen. Die Dauer D wird dann in allen Fällen von anderen eingesetzten Waschmitteln gleich sein, also hier auch in den Fällen der Fig. 2 und 3.

In Fig. 1 bis 3 ist außerdem noch die gestrichelte Diagrammlinie O eingezeichnet, welche den Trübungsverlauf einer Waschflüssigkeit wiedergibt, wenn überhaupt kein Waschmittel eingesetzt wird. Es ist davon auszugehen, dass auch dann noch ein geringer Teil der Schmutzpartikel der Wäsche in die Waschflüssigkeit übertreten wird, so dass die Trübungswerte T über die Zeit t hin zwar langsam ansteigen werden, aber natürlich weit unterhalb derjenigen Werte verbleiben, die sich beim Einsatz von Waschmitteln einstellen.

Um nun den Typus des verwendeten Waschmittels zu ermitteln, wird der ermittelte und aufgezeichnete Verlauf der Trübungswerte T über die Zeit t mit abgespeicherten Verläufen verglichen, von denen jeder für einen bestimmten Typus von Waschmitteln steht. Da unterschiedliche Arten von Waschmitteltypen von diesem abgespeicherten Verlauf wohl in einem gewissen Maße abweichen werden, darf der Vergleich nicht sehr scharf gezogen sein. Keinesfalls darf aber der zulässige Toleranzbereich sich mit dem Toleranzbereich des Verlaufes eines anderen Waschmitteltyps überschneiden, damit die Auswahl gesichert ist. Beispielsweise kann der Verlauf PL2 der Trübungswerte T in Fig. 1 denselben Typus von Waschmitteln betreffen aber eine andere Art. Während der Verlauf PL1 beispielsweise von einem Wollwaschpulver verursacht worden ist, kann der Verlauf PL2 beispielsweise von einem Waschpulver für Koch-/Buntwäsche stammen. Entsprechende Abweichungen können in Fig. 2 und 3 ebenfalls registriert werden, wenn sie durch Waschmittel anderer Art aber desselben Typus verursacht worden sind.

Eine solche automatische Erkennung des verwendeten Waschmittels zieht auch eine ebenfalls automatische Anpassung des Waschprozesses nach sich. Zum Mindesten werden für die Erfassung und den Vergleich der Trübungswerte T mit Schwellenwerten entsprechende Prozesseinstellungen vorgenommen. Dies kann sowohl den Waschprozess wie auch den Spülprozess betreffen. Schließlich kann auch das Ergebnis der automatischen Waschmittelerkennung optisch signalisiert werden, z. B. in Form einer Anzeige "Zeolith-Waschpulver", "Waschpulver löslich" oder "Flüssigwaschmittel". Stattdessen kann aber auch eine entsprechende Anpassung des Waschprozesses signalisiert werden.

Vorteilhafterweise kann ein solcher abgespeicherter Verlauf durch ein Expertensystem generiert werden, das sämtliche Prozesse nach Übereinstimmungen und Abweichungen untersucht, klassifiziert und dann auch entsprechende Anpassungen selbsttätig vornimmt. Auf diese Weise kann ein solches System wechselnden Gegebenheiten auf dem Markt der Waschmittel folgen, so dass das erfindungsgemäße Verfahren keine externe Pflege benötigt.

Eine Waschmaschine, in der ein erfindungsgemäßes Verfahren durchgeführt werden soll, hat zweckmäßigerweise eine Waschmitteleinspüleinrichtung mit mindestens einer Kammer, in der wahlweise eine Portion eines pulverförmigen oder eines flüssigen Waschmittels vorgehalten werden kann. Beispielsweise kann in einer solchen Kammer als Fließschott ein Schieber vorgesehen sein, der bei Verwendung von flüssigem Waschmittel in die Arbeitsposition geschoben wird. Bei Verwendung von Waschpulver wird er dann aus dieser Position nach oben gesetzt, damit das Waschpulver beim Zuführen von Frischwasser ungehindert ausgeschwemmt werden kann.

Eine erfindungsgemäß gestaltete Waschmaschine kann auch zusätzlich zur Waschmitteleinspüleinrichtung für die handdosierte Portionierung von Waschpulver oder flüssigem Waschmittel mit einem automatischen Waschmitteldosiersystem ausgestattet sein. Hat nämlich der Kunde für ein gewähltes Waschprogramm keinerlei handdosierte Waschmittelportion vorbereitet, dann kann das erfindungsgemäße Verfahren auch diesen Zustand erfassen, indem der Trübungsverlauf gemäß der Diagrammlinie O registriert wird. Der Vergleich dieses Verlaufs mit einem entsprechend abgespeicherten Verlauf führt automatisch zu dem Ergebnis "keine Waschmittel vorhanden". Bei einer Waschmaschine ohne zusätzliches automatisches Waschmitteldosiersystem wird dies zum Stillstand der Waschmaschine führen und zur entsprechenden Signalisation "Waschmittel fehlt". Hat die Waschmaschine allerdings ein automatisches Dosiersystem, dann kann das Steuergerät ebenso automatisch umschalten auf die Verwendung dieses Dosiersystems.

## Patentansprüche

1. Verfahren zum Steuern eines Waschprozesses in einer durch ein Programmsteuergerät steuerbaren Waschmaschine, die mit einer Waschmitteleinspüleinrichtung und mit einem Sensor zum Erfassen eines Wertes (T) für die Trübung der Waschflüssigkeit ausgestattet ist, wobei
- während des am Beginn des Weschprozesses liegenden ersten Abschnitts (A) der Waschflüssigkeit Waschmittel zugeführt wird,
- während eines zweiten folgenden Abschnitts (B) des Waschprozesses, während dessen das der Waschflüssigkeit zugeführte Waschmittel sich in der Waschflüssigkeit löst, der Verlauf (PL1, PL2, PU, FL) der Trübungswerte (T) erfasst und aufgezeichnet wird,
- aus dem aufgezeichneten Verlauf (PL1, PL2, PU, FL) des zweiten Abschnitts der Waschmitteltyp bestimmt wird und
- der Waschprozess in Abhängigkeit vom bestimmten Waschmitteltyp gesteuert wird,
**dadurch gekennzeichnet, dass**
- zusätzlich während des ersten Abschnitts (A) des Waschprozesses der Verlauf (PL1, PL2, PU, FL) der Trübungswerte (T) erfasst und aufgezeichnet wird,
- über eine bestimmte Dauer (D) des ersten und zweiten Abschnitts (A+B) der Verlauf (PL1, PL2. PU, FL) der Trübungswerte (T) erfasst und aufgezeichnet wird und
- aus dem aufgezeichneten verlauf (PL1, PL2, PU, FL) des ersten und zweiten Abschnitts der Waschmitteltyp bestimmt wird.

2. Verfahren nach Anspruch 1, **dadurch gekennzeichnet, dass** die Dauer (D) maximal so bemessen ist, dass ein am langsamsten lösliches, für den vorgesehenen Prozess brauchbares und maximal zuführbares Waschmittel restlos in Lösung gegangen ist.

3. Verfahren nach Anspruch 1 oder 2, **dadurch gekennzeichnet, dass** der Abschnitt (A+B) des Waschprozesses am Beginn des Waschprogrammabschnitts steht.

4. Verfahren nach einem der Ansprüche 1 bis 3, **dadurch gekennzeichnet, dass** die während des fortlaufenden Waschprozesses ermittelten Trübungswerte (T) in Relation zu einer durch das verwendete Waschmittel verursachten Trübung der Waschflüssigkeit gesetzt werden.

5. Verfahren nach einem der Ansprüche 1 bis 4, **dadurch gekennzeichnet, dass** der aufgezeichnete Verlauf (PL1, PL2, PU, FL) mit einem im Programmsteuergerät gespeicherten Verlauf verglichen wird.

6. Verfahren nach Anspruch 5, **dadurch gekennzeichnet, dass** der gespeicherte Verlauf aus einem Expertensystem erstellt worden ist, das Erfahrungswerte aus vorangegangenen Waschprozessen verarbeitet.

7. Verfahren nach einem der Ansprüche 1 bis 6, **dadurch gekennzeichnet, dass** der ermittelte Waschmitteltyp und/oder der danach gewählt Waschprozess optisch signalisiert wird.

8. Verfahren nach einem der Ansprüche 1 bis 7, bei dem dem Waschprozess ein Spülprozess folgt, **dadurch gekennzeichnet, dass** der dem Waschprozess folgende Spülprozess ebenfalls in Abhängigkeit vom ermittelten Waschmitteltyp gesteuert wird.

9. Verfahren nach einem der Ansprüche 5 bis 8, **dadurch gekennzeichnet, dass** im Programmsteuergerät ein weiterer Trübungsverlauf (O) einer Waschflüssigkeit, in der kein Waschmittel vorhanden ist, gespeichert ist und dass der aufgezeichnete Verlauf (PL1, PL2, PU, FL) dem weiteren gespeicherten Verlauf verglichen wird.

10. Verfahren nach Anspruch 9, **dadurch gekennzeichnet, dass** die Waschmaschine stillgesetzt wird, wenn der Vergleich ergibt, dass kein Waschmittel in der Waschflüssigkeit vorhanden ist.

11. Verfahren nach Anspruch 9, **dadurch gekennzeichnet, dass** ein Fehlen von Waschmittel signalisiert wird, wenn der Vergleich ergibt, dass kein Waschmittel in der Waschflüssigkeit vorhanden ist.

12. Verfahren nach Anspruch 9, **dadurch gekennzeichnet, dass** durch das Programmsteuergerät eine Aufforderung zur Abgabe von aus bevorrateten Waschmitteln einzelner zu dosierter Portionen abgegeben wird, wenn der Vergleich ergibt, dass kein Waschmittel in der Waschflüssigkeit vorhanden ist.

## Claims

1. Method of controlling a washing process in a washing machine controllable by a program control apparatus, which is equipped with a washing agent rinsing-in device and with a sensor for detection of a value (T) for the turbidity of the washing liquid, wherein
- washing agent is fed to the washing liquid during the first section (A) lying at the beginning of the washing process,
- the course (PL1, PL2, PU, FL) of the turbidity values (T) is detected and recorded during a second, following section (B) of the washing process, during which the washing agent fed to the washing liquid dissolves in the washing liquid,
- the washing agent type is determined from the recorded course (PL1, PL2, PU, FL) of the second section and
- the washing process is controlled in dependence on the determined washing agent type,
**characterised in that**
- the course (PL1, PL2, PU, FL) of the turbidity values (T) is additionally detected and recorded during the first section (A) of the washing process,
- the course (PL1, PL2, PU, FL) of the turbidity values (T) is detected and recorded over a specific duration (D) of the first and second sections (A + B) and
- the washing agent type is determined from the recorded course (PL1, PL2, PU, FL) of the first and second sections.

2. Method according to claim 1, **characterised in that** the duration (D) is at the most so dimensioned that a washing agent, which is slowest to dissolve and is usable for the provided process and which can be fed at a maximum, goes into solution without residue.

3. Method according to claim 1 or 2, **characterised in that** the section (A + B) of the washing process stands at the beginning of the washing program section.

4. Method according to any one of claims 1 to 3, **characterised in that** the turbidity values (T) ascertained during the continuing washing process are placed in relation to a turbidity, which is caused by the washing agent employed, of the washing liquid.

5. Method according to any one of claims 1 to 4, **characterised in that** the recorded course (PL1, PL2, PU, FL) is compared with a course stored in the program control apparatus.

6. Method according to claim 5, **characterised in that** the stored course is created from an expert system which processes empirical values from preceding washing processes.

7. Method according to any one of claims 1 to 6, **characterised in that** the ascertained washing agent type and/or the washing process selected thereafter is optically signalled.

8. Method according to any one of claims 1 to 7, in which the washing process follows a rinsing process, **characterised in that** the rinsing process following the washing process is similarly controlled in dependence on the ascertained washing agent type.

9. Method according to any one of claims 1 to 8, **characterised in that** in the program control apparatus a further turbidity course (O) of a washing liquid in which no washing agent is present is stored and that the recorded course (PL1, PL2, PU, FL) is compared with the further stored course.

10. Method according to claim 9, **characterised in that** the washing machine is shut down when the comparison indicates that no washing agent is present in the washing liquid.

11. Method according to claim 9, **characterised in that** a lack of washing agent is signalled when the comparison indicates that no washing agent is present in the washing liquid.

12. Method according to claim 9, **characterised in that** a demand for delivery of doses, which are to be metered individually from stored washing agents, is issued by the program control apparatus when the comparison indicates that no washing agent is present in the washing liquid.

## Revendications

1. Procédé de commande d'un processus de lavage dans un lave-linge apte à être commandé par un programmateur, lequel lave-linge est équipé d'un dispositif d'alimentation en détergent et d'un capteur destiné à détecter une valeur (T) de la turbidité du liquide de lavage, dans lequel :
- le liquide de lavage est alimenté en détergent au cours de la première partie (A) située au début du processus de lavage,
- l'évolution (PL1, PL2, PU, FL) des valeurs de turbidité (T) est détectée et enregistrée au cours d'une deuxième partie (B) suivante du processus de lavage, pendant laquelle le détergent ajouté au liquide de lavage se dissout dans le liquide de lavage,
- le type de détergent est déterminé à partir de l'évolution enregistrée (PL1, PL2, PU, FL) de la deuxième partie, et
- le processus de lavage est commandé en fonction du type de détergent déterminé,
**caractérisé en ce que**
- l'évolution (PL1, PL2, PU, FL) des valeurs de turbidité (T) est détectée et enregistrée également au cours de la première partie (A) du processus de lavage,
- l'évolution (PL1, PL2, PU, FL) des valeurs de turbidité (T) est détectée et enregistrée pendant une durée déterminée (D) de la première et deuxième partie (A+B), et
- le type de détergent est déterminé à partir de l'évolution enregistrée (PL1, PL2, PU, FL).

2. Procédé selon la revendication 1, **caractérisé en ce que** la durée (D) est au maximum telle que l'on obtient une dissolution complète d'un détergent dont la dissolution est la plus lente, qui peut s'utiliser pour le processus prévu et qui peut être ajouté dans une quantité maximum.

3. Procédé selon la revendication 1 ou 2, **caractérisé en ce que** la partie (A+B) du processus de lavage est située au début de la partie du programme de lavage.

4. Procédé selon l'une des revendications 1 à 3, **caractérisé en ce que** les valeurs de turbidité (T) détectées pendant le processus de lavage continu sont rapportées à une turbidité du liquide de lavage causée par le détergent utilisé.

5. Procédé selon l'une des revendications 1 à 4, **caractérisé en ce que** l'évolution enregistrée (PL1, PL2, PU, FL) est comparée avec une évolution mémorisée dans le programmateur.

6. Procédé selon la revendication 5, **caractérisé en ce que** l'évolution mémorisée a été élaborée à partir d'un système expert qui traite des valeurs empiriques de processus de lavage précédents.

7. Procédé selon l'une des revendications 1 à 6, **caractérisé en ce que** le type de détergent déterminé, et/ou le processus de lavage sélectionné par la suite, est signalé optiquement.

8. Procédé selon l'une des revendications 1 à 7, dans lequel le processus de lavage est suivi d'un processus de rinçage, **caractérisé en ce que** le processus de rinçage qui suit le processus de lavage, est commandé également en fonction du type de détergent déterminé.

9. Procédé selon l'une des revendications 5 à 8, **caractérisé en ce qu'**une autre évolution de turbidité (O) d'un liquide de lavage exempt de détergent est mémorisée dans le programmateur, et **en ce que** l'évolution enregistrée (PL1, PL2, PU, FL) est comparée avec ladite autre évolution mémorisée.

10. Procédé selon la revendication 9, **caractérisé en ce que** le lave-linge est arrêté lorsque la comparaison révèle qu'il n'y a pas de détergent dans le liquide de lavage.

11. Procédé selon la revendication 9, **caractérisé en ce qu'**une absence de détergent est signalée lorsque la comparaison révèle qu'il n'y a pas de détergent dans le liquide de lavage.

12. Procédé selon la revendication 9, **caractérisé en ce que** le programmateur émet une invitation à distribuer des portions dosées individuelles de détergents approvisionnés lorsque la comparaison révèle qu'il n'y a pas de détergent dans le liquide de lavage.
